# EUROPÄISCHE PATENTSCHRIFT

(11) **EP 2 744 606 B1**
(45) Veröffentlichungstag und Bekanntmachung des Hinweises auf die Patenterteilung: **01.07.2015**
(21) Anmeldenummer: 11748922.9
(22) Anmeldetag: 18.08.2011
(51) Int. Cl.: B08B 3/02

(54) **HOCHDRUCKREINIGUNGSGERÄT**
HIGH-PRESSURE CLEANING DEVICE
NETTOYEUR HAUTE PRESSION

(43) Veröffentlichungstag der Anmeldung: 25.06.2014
(73) Patentinhaber: Alfred Kärcher GmbH & Co. KG, 71364 Winnenden (DE)
(72) Erfinder: SEITTER, Ralph, 71522 Backnang (DE); KASSULAT, Bernd, 71394 Kernen (DE); BREUER, Christoph, 70734 Fellbach (DE); KNÖDLER, Daniel, 71549 Auenwald (DE)
(74) Vertreter: Hoeger, Stellrecht & Partner Patentanwälte
(86) Internationale Anmeldenummer: PCT/EP2011/064253
(87) Internationale Veröffentlichungsnummer: WO 2013/023707

(56) Entgegenhaltungen:
- DE-C1- 3 732 173
- DE-U1- 8 001 909
- DE-U1- 8 806 789
- US-A- 4 089 470

## Beschreibung

Die Erfindung betrifft ein Hochdruckreinigungsgerät umfassend einen elektrisch beheizbaren Flüssigkeitsspeicher mit einer Einlassöffnung und mit thermisch isolierenden Wänden sowie eine Pumpe mit einem Saugeinlass, der mit dem Flüssigkeitsspeicher verbunden ist, und mit einem Druckauslass zum Abgeben von unter Druck gesetzter Flüssigkeit.

Ein derartiges Hochdruckreinigungsgerät ist aus der Veröffentlichung DE 80 01 909 U1 bekannt. Mit seiner Hilfe kann eine Flüssigkeit, vorzugsweise Wasser, erwärmt und anschließend von einer Pumpe unter Druck gesetzt werden. Dies gibt die Möglichkeit, die erwärmte und unter Druck stehende Flüssigkeit beispielsweise auf einen zu reinigenden Gegenstand zu richten.

Der Flüssigkeitsspeicher ist nach Art eines Boilers ausgestaltet und weist eine elektrische Heizung auf zum Erwärmen der Flüssigkeit. Um übermäßige Wärmeverluste zu vermeiden, weist der Flüssigkeitsspeicher thermisch isolierende Wände auf.

Die Flüssigkeit wird dem Flüssigkeitsspeicher über eine Einlassöffnung zugeführt. An der Einlassöffnung kann eine füllstandabhängige Schließvorrichtung angeordnet sein, beispielsweise ein Schwimmerventil, mit dessen Hilfe im Normalbetrieb des Hochdruckreinigungsgeräts das Überschreiten eines maximal zulässigen Flüssigkeitsniveaus verhindert wird.

In vielen Fällen wird der Flüssigkeitsspeicher über die Einlassöffnung mit einem öffentlichen Trinkwasserversorgungsnetz verbunden. Hierbei ist dafür Sorge zu tragen, dass bereits im Flüssigkeitsspeicher befindliche Flüssigkeit nicht über die Einlassöffnung in das Trinkwasserversorgungsnetz zurückgelangen kann. Eine derartige Situation kann sich bei bekannten Hochdruckreinigungsgeräten mit einem an der Einlassöffnung des Flüssigkeitsspeichers angeordneten Schwimmerventil beispielsweise bei einer Fehlfunktion des Schwimmerventils ergeben.

Aufgabe der vorliegenden Erfindung ist es daher, ein Hochdruckreinigungsgerät der gattungsgemäßen Art derart weiterzubilden, dass auch im Falle einer Fehlfunktion des Hochdruckreinigungsgeräts keine Flüssigkeit über die Einlassöffnung aus dem Flüssigkeitsspeicher herausströmen kann.

Diese Aufgabe wird bei einem Hochdruckreinigungsgerät der eingangs genannten Art erfindungsgemäß dadurch gelöst, dass der Flüssigkeitsspeicher eine Überlauföffnung aufweist, die von einem thermisch isolierenden Schließglied verschließbar ist, wobei das Schließglied an der Überlauföffnung beweglich gehalten ist und von aus der Überlauföffnung austretender Flüssigkeit selbsttätig aus einer Schließstellung in eine Öffnungsstellung bewegbar ist.

Ein unbeabsichtigtes Zurückströmen von Flüssigkeit aus dem Flüssigkeitsspeicher über dessen Einlassöffnung in das Trinkwasserversorgungsnetz wird bei dem erfindungsgemäßen Hochdruckreinigungsgerät durch den Einsatz einer Überlauföffnung ausgeschlossen. Sollte dem Flüssigkeitsspeicher im Falle einer Fehlfunktion unkontrolliert Flüssigkeit zugeführt werden, so kann die Flüssigkeit, sobald sie die Überlauföffnung erreicht, aus dem Flüssigkeitsspeicher herausströmen noch bevor das Flüssigkeitsniveau die Einlassöffnung erreicht. Die Überlauföffnung ist hierzu bezogen auf das Flüssigkeitsniveau unterhalb der Einlassöffnung angeordnet.

Wie bereits erwähnt, weist der Flüssigkeitsspeicher thermisch isolierende Wände auf. Um auch im Bereich der Überlauföffnung eine thermische Isolation sicherzustellen, ist an der Überlauföffnung ein thermisch isolierendes Schließglied angeordnet. Das Schließglied ist zwischen einer Schließstellung und einer Offenstellung hin und her bewegbar. Während des Normalbetriebs ist die Überlauföffnung mittels des thermisch isolierenden Schließgliedes verschlossen, indem das Schließglied seine Schließstellung einnimmt. Kommt es im Falle einer Fehlfunktion des Hochdruckreinigungsgeräts zu einem unzulässigen Anstieg des Flüssigkeitsniveaus innerhalb des Flüssigkeitsspeichers, so erreicht die Flüssigkeit die Überlauföffnung und das daran beweglich gehaltene Schließglied. Beim weiteren Ansteigen des Flüssigkeitsniveaus wird das Schließglied von der Flüssigkeit selbsttätig in seine Offenstellung bewegt, so dass die Flüssigkeit über die Überlauföffnung aus dem Flüssigkeitsspeicher herausströmen kann.

Beim erfindungsgemäßen Hochdruckreinigungsgerät ist somit sichergestellt, dass der Flüssigkeitsspeicher während des Normalbetriebs des Hochdruckreinigungsgeräts nur sehr geringe thermische Verluste aufweist. Darüber hinaus ist sichergestellt, dass auch im Falle einer Fehlfunktion des Hochdruckreinigungsgeräts keine Flüssigkeit über die Einlassöffnung herausströmen kann. Wird im Falle einer Fehlfunktion aufgrund einer unkontrollierten Zufuhr von Flüssigkeit ein maximal zulässiges Flüssigkeitsniveau im Flüssigkeitsspeicher überschritten, so erreicht die Flüssigkeit die Überlauföffnung und kann über die Überlauföffnung aus dem Flüssigkeitsspeicher herausströmen. Während des Normalbetriebs ist die Überlauföffnung von einem thermisch isolierenden Schließglied verschlossen, so dass thermische Verluste gering gehalten werden. Das Schließglied ist von der aus der Überlauföffnung herausströmenden Flüssigkeit selbsttätig in seine Offenstellung bewegbar, ohne dass zusätzliche Betätigungselemente zum Einsatz kommen müssen, deren ordnungsgemäßer Betrieb im Falle einer Fehlfunktion des Hochdruckreinigungsgeräts nicht unter allen Umständen gewährleistet wäre.

Von Vorteil ist es, wenn das Schließglied an der Überlauföffnung verschwenkbar gelagert ist. Das Schließglied kann beispielsweise nach Art einer Klappe ausgestaltet sein, die während des Normalbetriebs des Hochdruckreinigungsgeräts die Überlauföffnung verschließt, indem sie ihre Schließstellung einnimmt, und die im Falle einer Fehlfunktion von aus der Überlauföffnung herausströmender Flüssigkeit in ihre Offenstellung bewegt wird.

Günstig ist es, wenn das Schließglied die Überlauföffnung in der Schließstellung überdeckt, denn dies ermöglicht es, während des Normalbetriebs des Hochdruckreinigungsgeräts thermische Verluste im Bereich der Überlauföffnung besonders gering zu halten. Das Schließglied kann an der Schließstellung einen Rand der Überlauföffnung außenseitig überdecken.

Bei einer bevorzugten Ausgestaltung der Erfindung ist das Schließglied auf einem thermisch isolierenden Material gefertigt, beispielsweise aus expandiertem Polypropylenmaterial. Das thermisch isolierende Material kann ein sehr geringes spezifisches Gewicht aufweisen, insbesondere kann das spezifische Gewicht des thermisch isolierenden Materials kleiner sein als das spezifische Gewicht von Wasser, das üblicherweise beim Betrieb des Hochdruckreinigungsgeräts verwendet wird. Das geringe spezifische Gewicht des thermisch isolierenden Materials stellt auf konstruktiv einfache Weise sicher, dass das Schließglied in seine Offenstellung bewegt wird, sobald die Flüssigkeit innerhalb des Flüssigkeitsspeichers die Überlauföffnung erreicht.

Der Flüssigkeitsspeicher umfasst günstigerweise eine Innenwand, die von einer aus einem thermischen Material gefertigten Außenwand umgeben ist. Die Innenwand kann beispielsweise aus Metall gefertigt sein, insbesondere aus einem Stahlblech. Um thermische Verluste gering zu halten, ist die Innenwand von einer thermisch isolierenden Außenwand umgeben. Günstig ist es hierbei, wenn die thermisch isolierende Außenwand die Innenwand allseits umgibt.

Um die Montage des Hochdruckreinigungsgerätes zu vereinfachen, ist es von Vorteil, wenn die Außenwand mehrere Außenwandabschnitte aufweist, die werkzeuglos miteinander verbindbar sind.

Von besonderem Vorteil ist es, wenn mindestens zwei Außenwandabschnitte über eine Nut- und Federverbindung miteinander verbindbar sind. Die Nut- und Federverbindung ermöglicht es, die Außenwandabschnitte ohne Einsatz eines Werkzeuges miteinander zu verbinden. Außerdem wird durch die Nut- und Federverbindung sichergestellt, dass auch im Fügebereich zwischen den beiden Außenwandabschnitten nur sehr geringe thermische Verluste auftreten.

Bei einer besonders bevorzugten Ausführungsform der Erfindung weist die Außenwand zwei Außenwandabschnitte auf, die zwischen sich das Schließglied aufnehmen. Dies erlaubt es, beim Zusammenfügen zweier Außenwandabschnitte das Schließglied zwischen den Außenwandabschnitten zu positionieren und an den beiden Außenwandabschnitten zu haltern.

Günstig ist es, wenn das Schließglied mit den beiden Außenwandabschnitten steckbar verbindbar ist. Beispielsweise kann vorgesehen sein, dass das Schließglied um eine Schwenkachse verschwenkbar an der Überlauföffnung gehalten ist, wobei es an zwei einander abgewandten Außenseiten fluchtend zur Schwenkachse ausgerichtete Schwenkzapfen aufweist, die von komplementär ausgestalteten Schwenkzapfenaufnahmen der beiden Außenwandabschnitte aufgenommen werden. Alternativ kann vorgesehen sein, dass an den beiden Außenwandabschnitten fluchtend zur Schwenkachse ausgerichtete Schwenkzapfen angeordnet sind, die in komplementär ausgestaltete Schwenkzapfenaufnahmen des Schließgliedes eintauchen.

Besonders vorteilhaft ist es, wenn die beiden Außenwandabschnitte und das Schließglied aus demselben thermisch isolierenden Material gefertigt sind, beispielsweise aus einem expandierten Polypropylenmaterial. Dadurch können die Herstellungskosten des Hochdruckreinigungsgeräts gering gehalten werden.

Besonders geringe thermische Verluste und Herstellungskosten werden bei einer vorteilhaften Ausführungsform der Erfindung dadurch erzielt, dass der Flüssigkeitsspeicher einen thermisch isolierenden Deckel aufweist, der mit der Außenwand werkzeuglos verbindbar ist. Der Deckel deckt den Flüssigkeitsspeicher oberseitig ab und ist mit der thermisch isolierenden Außenwand des Flüssigkeitsspeichers ohne Einsatz eines Werkzeuges verbindbar.

Es kann beispielsweise vorgesehen sein, dass der Deckel mit der Außenwand verrastbar ist. Hierzu können am Deckel und an der Außenwand miteinander zusammenwirkende Rastvorsprünge und Rastaufnahmen angeordnet sein.

Vorteilhafterweise sind die Außenwand und der Deckel aus demselben thermisch isolierenden Material gefertigt, beispielsweise aus einem expandierten Polypropylenmaterial.

Die nachfolgende Beschreibung einer bevorzugten Ausführungsform der Erfindung dient im Zusammenhang mit der Zeichnung der näheren Erläuterung. Es zeigen:
- Figur 1:: eine perspektivische Darstellung eines erfindungsgemäßen Hochdruckreinigungsgeräts;
- Figur 2:: eine schematische Darstellung eines elektrisch beheizbaren Flüssigkeitsspeichers und einer Pumpe des Hochdruckreinigungsgeräts aus Figur 1;
- Figur 3:: eine Teilschnittansicht des Flüssigkeitsspeichers aus Figur 2, und
- Figur 4:: eine schematische Darstellung einer Außenwand und eines Deckels des Flüssigkeitsspeichers aus Figur 2 nach Art einer Explosionszeichnung.

In Figur 1 ist vereinfacht ein erfindungsgemäßes Hochdruckreinigungsgerät 10 dargestellt mit einem Fahrgestell 12, an dessen Unterseite zwei Laufräder 14, 15 sowie eine Lenkrolle 16 drehbar gelagert sind. Auf der Oberseite des Fahrgestells 12 ist ein Gehäuse 17 angeordnet mit zwei Griffbügel 19, 20, die vom Benutzer zum Verfahren des Hochdruckreinigungsgeräts 10 ergriffen werden können.

Oberhalb der Lenkrolle 16 ist auf dem Fahrgestell 12 eine Pumpe 22 angeordnet, und zwischen der Pumpe 22 und dem Gehäuse 17 trägt das Fahrgestell 12 einen Flüssigkeitsspeicher 24. Während des Normalbetriebs des Hochdruckreinigungsgeräts 10 werden die Pumpe 22 und der Flüssigkeitsspeicher 24 von einer in der Zeichnung zur Erzielung einer besseren Übersicht nicht dargestellten Haube überdeckt.

Der Flüssigkeitsspeicher 24 ist in Figur 2 schematisch dargestellt. Er ist nach Art eines Boilers ausgebildet und weist einen Innenraum 26 auf, der über eine Einlassöffnung 28 mit Flüssigkeit, vorzugsweise mit Wasser, befüllt werden kann. An die Einlassöffnung 28 ist eine Einlassleitung 30 angeschlossen, die zu einem am Gehäuse 17 angeordneten Einlassanschluss 32 führt, an den beispielsweise ein Wasserschlauch angeschlossen werden kann. Der Wasserschlauch kann in bekannter Weise an ein öffentliches Trinkwasserversorgungsnetz angeschlossen werden.

Über eine Verbindungsleitung 36 steht der Innenraum 26 des Flüssigkeitsspeichers 24 mit einem Saugeinlass 38 der Pumpe 22 in Strömungsverbindung, so dass die Flüssigkeit von der Pumpe 22 unter Druck gesetzt werden kann. An einen Druckauslass 40 der Pumpe 22 ist eine Auslassleitung 42 angeschlossen, die zu einem am Gehäuse 17 angeordneten Auslassanschluss 44 führt. An den Auslassanschluss 44 kann beispielsweise ein Druckschlauch 46 angeschlossen werden, der an seinem freien Ende eine Spritzpistole 48 trägt.

Innerhalb des Flüssigkeitsspeichers 24 ist eine elektrische Heizung 50 angeordnet, die über eine elektrische Versorgungsleitung 51 mit elektrischer Energie versorgt werden kann.

An der Einlassöffnung 28 ist innerhalb des Flüssigkeitsspeichers 24 ein Schwimmerventil 54 angeordnet mit einem Schwimmkörper 55, der bei Erreichen eines maximal zulässigen Flüssigkeitsniveaus 56, wie es in Figur 2 dargestellt ist, das Schwimmerventil 54 schließt und dadurch sicherstellt, dass während des Normalbetriebs des Hochdruckreinigungsgeräts 10 das maximal zulässige Flüssigkeitsniveau 56 nicht überschritten werden kann.

Der Flüssigkeitsspeicher 24 weist eine aus Stahlblech gefertigte Innenwand 57 auf, die von einer Außenwand 59 umgeben ist. Die Außenwand 59 ist aus einem thermisch isolierenden Material gefertigt, beispielsweise aus einem expandierten Polypropylenmaterial, und umfasst einen Bodenwandabschnitt 61 sowie einen ersten Seitenwandabschnitt 62 und einen zweiten Seitenwandabschnitt 63. Die beiden Seitenwandabschnitte 62, 63 sind halbschalenförmig ausgestaltet und umgeben die Innenwand 57 jeweils über einen Teilbereich seines Außenumfangs. Dies wird insbesondere aus Figur 4 deutlich. Auf den oberen Rand der beiden Seitenwandabschnitte 62, 63 ist ein Deckel 64 aufgesetzt, der mit den Seitenwandabschnitten 62, 63 verrastbar ist.

Die Innenwand 57 weist bezogen auf das Flüssigkeitsniveau des Flüssigkeitsspeichers 24 unterhalb der Einlassöffnung 28 eine Überlauföffnung 66 auf, die während der Normalbetriebs des Hochdruckreinigungsgeräts 10 von einem Schließglied in Form einer Schließklappe 68 verschlossen ist. Dies wird aus Figur 2 deutlich. Die Schließklappe 68 ist aus demselben thermisch isolierenden Material gefertigt wie der Bodenwandabschnitt 61, die beiden Seitenwandabschnitte 62, 63 und der Deckel 64. Vorzugsweise kommt für die Herstellung der Schließklappe 68 ein expandiertes Polypropylenmaterial zum Einsatz.

Die Schließklappe 68 ist an der Außenwand 59 um eine Schwenkachse 70 verschwenkbar gelagert und liegt in der Schließstellung an einem umlaufenden Rand 71 der Überlauföffnung 66 an, so dass sie die Überlauföffnung 66 außenseitig abdeckt. An einander abgewandten ersten und zweiten Seitenflächen 72, 73 weist die Schließklappe 68 fluchtend zur Schwenkachse 70 ausgerichtete Schwenkzapfen 75, 76 auf, denen jeweils eine in den ersten Seitenwandabschnitt 62 bzw. den zweiten Seitenwandabschnitt 63 eingeformte Schwenkzapfenaufnahme 78 zugeordnet ist.

Die halbschalenförmigen Seitenwandabschnitte 62, 63 sind werkzeuglos miteinander verbindbar. Zu diesem Zweck weisen die Seitenwandabschnitte 62, 63 an einander zugewandten Stirnseiten 80, 81 eine Längsnut 83 bzw. eine der Längsnut 83 zugewandte Längsrippe 84 auf, die gemeinsam eine Nut- und Federverbindung ausbilden. Bei der Montage des Flüssigkeitsspeichers 24 können die beiden Seitenwandabschnitte 62, 63 an die Außenseite der Innenwand 57 angesetzt und über die Längsnut 83 und die Längsrippe 84 werkzeuglos miteinander verbunden werden. Hierbei nehmen sie im Bereich der Überlauföffnung 66 die Schließklappe 68 zwischen sich auf, die mit ihren Schwenkzapfen 75, 76 jeweils in eine Schwenkzapfenaufnahme 78 eintaucht.

Der Bodenwandabschnitt 61 ist mit den beiden Seitenwandabschnitten 62, 63 ebenfalls werkzeuglos verbindbar. Hierzu kann ebenfalls eine Nut- und Federverbindung zum Einsatz kommen.

Nach dem Zusammenfügen der beiden Seitenwandabschnitte 62, 63 kann auf die Seitenwandabschnitte 62, 63 der Deckel 64 aufgesetzt werden, so dass der Innenraum 26 des Flüssigkeitsspeichers 24 allseits von thermisch isolierendem Material umgeben ist.

Während des Normalbetriebs des Hochdruckreinigungsgeräts 10 kann zu erwärmende Flüssigkeit in den Innenraum 26 eingefüllt werden. Mittels der elektrischen Heizung 50 kann die Flüssigkeit erwärmt werden, und mittels der Pumpe 22 kann die erwärmte Flüssigkeit unter Druck gesetzt werden. Erreicht das Flüssigkeitsniveau innerhalb des Flüssigkeitsspeichers 24 einen vorgegebenen maximal zulässigen Wert, so schließt der Schwimmkörper 55 das Schwimmerventil 54. Dadurch wird ein unzulässiges Ansteigen des Flüssigkeitsniveaus verhindert.

Nimmt das Schwimmerventil 54 im Falle einer Fehlfunktion beim weiteren Ansteigen des Flüssigkeitsniveaus nicht zuverlässig seine Schließstellung ein, so erreicht die Flüssigkeit die Überlauföffnung 66. Die Flüssigkeit drückt dann von innen gegen die Schließklappe 68, die dadurch um die Schwenkachse 70 nach außen verschwenkt wird und folglich ausgehend von ihrer in Figur 2 dargestellten Schließstellung in ihre Figur 3 dargestellten Offenstellung übergeht. Flüssigkeit kann dadurch über die Überlauföffnung 66 aus dem Flüssigkeitsspeicher 24 herausströmen. Damit ist sichergestellt, dass auch im Falle einer Störung des Hochdruckreinigungsgerätes 10 Flüssigkeit, die sich im Flüssigkeitsbehälter 24 befindet, nicht über die Einlassöffnung 28 und die Einlassleitung 30 zum öffentlichen Trinkwasserversorgungsnetz zurück gelangen kann.

Der Flüssigkeitsspeicher 24 zeichnet sich durch eine sehr wirksame thermische Isolation aus und dennoch ist sichergestellt, dass im Falle einer Störung Flüssigkeit allenfalls über die Überlauföffnung 66 nicht aber über die Einlassöffnung 28 aus dem Flüssigkeitsspeicher 24 herausströmen kann.

## Patentansprüche

1. Hochdruckreinigungsgerät (10) umfassend einen elektrisch beheizbaren Flüssigkeitsspeicher (24) mit einer Einlassöffnung (28) und mit thermisch isolierenden Wänden (61, 62, 63) sowie eine Pumpe (22) mit einem Saugeinlass (38), der mit dem Flüssigkeitsspeicher (24) verbunden ist, und mit einem Druckauslass (40) zum Abgeben von unter Druck gesetzter Flüssigkeit, **dadurch gekennzeichnet, dass** der Flüssigkeitsspeicher (24) eine bezogen auf das Flüssigkeitsniveau unterhalb der Einlassöffnung (28) angeordnete Überlauföffnung (66) aufweist, die von einem thermisch isolierenden Schließglied (68) verschließbar ist, wobei das Schließglied (68) an der Überlauföffnung (66) beweglich gehalten ist und von aus der Überlauföffnung (66) austretender Flüssigkeit selbsttätig aus einer Schließstellung in eine Offenstellung bewegbar ist.

2. Hochdruckreinigungsgerät nach Anspruch 1, **dadurch gekennzeichnet, dass** das Schließglied (68) an der Überlauföffnung (66) schwenkbar gelagert ist.

3. Hochdruckreinigungsgerät nach Anspruch 1 oder 2, **dadurch gekennzeichnet, dass** das Schließglied (68) die Überlauföffnung (66) in der Schließstellung überdeckt.

4. Hochdruckreinigungsgerät nach einem der voranstehenden Ansprüche, **dadurch gekennzeichnet, dass** das Schließglied (68) aus einem thermisch isolierenden Material gefertigt ist.

5. Hochdruckreinigungsgerät nach einem der voranstehenden Ansprüche, **dadurch gekennzeichnet, dass** der Flüssigkeitsspeicher (24) eine Innenwand (57) umfasst, die von einer aus einem thermisch isolierenden Material gefertigten Außenwand (59) umgeben ist.

6. Hochdruckreinigungsgerät nach Anspruch 5, **dadurch gekennzeichnet, dass** die Außenwand (59) mehrere Außenwandabschnitte (61, 62, 63) aufweist, die werkzeuglos miteinander verbindbar sind.

7. Hochdruckreinigungsgerät nach Anspruch 6, **dadurch gekennzeichnet, dass** mindestens zwei Außenwandabschnitte (61, 62, 63) über eine Nut- und Federverbindung miteinander verbindbar sind.

8. Hochdruckreinigungsgerät nach Anspruch 6 oder 7, **dadurch gekennzeichnet, dass** die Außenwand (59) zwei Außenwandabschnitte (62, 63) aufweist, die zwischen sich das Schließglied (68) aufnehmen.

9. Hochdruckreinigungsgerät nach Anspruch 8, **dadurch gekennzeichnet, dass** das Schließglied (68) mit den beiden Außenwandabschnitten (62, 63) steckbar verbindbar ist.

10. Hochdruckreinigungsgerät nach Anspruch 8 oder 9, **dadurch gekennzeichnet, dass** die beiden Außenwandabschnitte (62, 63) und das Schließglied (68) aus demselben thermisch isolierenden Material gefertigt sind.

11. Hochdruckreinigungsgerät nach einem der Ansprüche 5 bis 10, **dadurch gekennzeichnet, dass** der Flüssigkeitsspeicher (24) einen thermisch isolierenden Deckel (64) aufweist, der mit der Außenwand (59) werkzeuglos verbindbar ist.

12. Hochdruckreinigungsgerät nach Anspruch 11, **dadurch gekennzeichnet, dass** der Deckel (64) mit der Außenwand (59) verrastbar ist.

13. Hochdruckreinigungsgerät nach Anspruch 11 oder 12, **dadurch gekennzeichnet, dass** der Deckel (64) und die Außenwand (59) aus demselben thermisch isolierenden Material gefertigt sind.

## Claims

1. High-pressure cleaner (10) comprising an electrically heatable liquid reservoir (24) with an inlet opening (28) and with thermally insulating walls (61, 62, 63) and a pump (22) with a suction inlet (38) which is connected to the liquid reservoir (24) and with a pressure outlet (40) for discharging pressurized liquid, **characterized in that** the liquid reservoir (24) has an overflow opening (66) which is arranged below the inlet opening (28) in relation to the level of the liquid and is closable by a thermally insulating closing member (68), the closing member (68) being held movably on the overflow opening (66) and being automatically movable from a closed position to an open position by liquid exiting from the overflow opening (66).

2. High-pressure cleaner in accordance with claim 1, **characterized in that** the closing member (68) is pivotably mounted on the overflow opening (66).

3. High-pressure cleaner in accordance with claim 1 or 2, **characterized in that** the closing member (68) covers the overflow opening (66) in the closed position.

4. High-pressure cleaner in accordance with any one of the preceding claims, **characterized in that** the closing member (68) is made of a thermally insulating material.

5. High-pressure cleaner in accordance with any one of the preceding claims, **characterized in that** the liquid reservoir (24) comprises an inside wall (57) which is surrounded by an outside wall (59) made of a thermally insulating material.

6. High-pressure cleaner in accordance with claim 5, **characterized in that** the outside wall (59) comprises a plurality of outside wall sections (61, 62, 63) which are connectable to one another without a tool.

7. High-pressure cleaner in accordance with claim 6, **characterized in that** at least two outside wall sections (61, 62, 63) are connectable to each other by a tongue-and-groove joint.

8. High-pressure cleaner in accordance with claim 6 or 7, **characterized in that** the outside wall (59) comprises two outside wall sections (62, 63) which receive the closing member (68) between them.

9. High-pressure cleaner in accordance with claim 8, **characterized in that** the closing member (68) is adapted for plug-in connection to the two outside wall sections (62, 63).

10. High-pressure cleaner in accordance with claim 8 or 9, **characterized in that** the two outside wall sections (62, 63) and the closing member (68) are made of the same thermally insulating material.

11. High-pressure cleaner in accordance with any one of claims 5 to 10, **characterized in that** the liquid reservoir (24) comprises a thermally insulating lid (64) which is connectable to the outside wall (59) without a tool.

12. High-pressure cleaner in accordance with claim 11, **characterized in that** the lid (64) is latchable to the outside wall (59).

13. High-pressure cleaner in accordance with claim 11 or 12, **characterized in that** the lid (64) and the outside wall (59) are made of the same thermally insulating material.

## Revendications

1. Nettoyeur haute pression (10) comprenant un réservoir de liquide (24) pouvant être chauffé électriquement et présentant une ouverture d'entrée (28) et des parois à isolation thermique (61, 62, 63) ainsi qu'une pompe (22) présentant une entrée d'aspiration (38), laquelle est reliée au réservoir de liquide (24), et une sortie de pression (40) permettant de distribuer un liquide mis sous pression, **caractérisé en ce que** le réservoir de liquide (24) présente une ouverture de trop-plein (66) disposée au-dessous de l'ouverture d'entrée (28) par rapport au niveau de liquide et pouvant être fermée au moyen d'un organe de fermeture (68) à isolation thermique, l'organe de fermeture (68) étant maintenu mobile sur l'ouverture de trop-plein (66) et pouvant être déplacé automatiquement, par le liquide sortant de l'ouverture de trop-plein (66), d'une position fermée vers une position ouverte.

2. Nettoyeur haute pression selon la revendication 1, **caractérisé en ce que** l'organe de fermeture (68) est monté pivotant sur l'ouverture de trop-plein (66).

3. Nettoyeur haute pression selon la revendication 1 ou 2, **caractérisé en ce que** l'organe de fermeture (68) recouvre l'ouverture de trop-plein (66) dans la position fermée.

4. Nettoyeur haute pression selon l'une quelconque des revendications précédentes, **caractérisé en ce que** l'organe de fermeture (68) est fabriqué à partir d'un matériau à isolation thermique.

5. Nettoyeur haute pression selon l'une quelconque des revendications précédentes, **caractérisé en ce que** le réservoir de liquide (24) comprend une paroi intérieure (57), laquelle est entourée par une paroi extérieure (59) fabriquée à partir d'un matériau à isolation thermique.

6. Nettoyeur haute pression selon la revendication 5, **caractérisé en ce que** la paroi extérieure (59) comprend plusieurs parties de paroi extérieure (61, 62, 63), lesquelles peuvent être reliées les unes aux autres sans outil.

7. Nettoyeur haute pression selon la revendication 6, **caractérisé en ce qu'**au moins deux parties de paroi extérieure (61, 62, 63) peuvent être reliées les unes aux autres au moyen d'un assemblage à rainure et languette.

8. Nettoyeur haute pression selon la revendication 6 ou 7, **caractérisé en ce que** la paroi extérieure (59) comprend deux parties de paroi extérieure (62, 63), lesquelles reçoivent entre elles l'organe de fermeture (68).

9. Nettoyeur haute pression selon la revendication 8, **caractérisé en ce que** l'organe de fermeture (68) peut être relié par enfichage aux deux parties de paroi extérieure (62, 63).

10. Nettoyeur haute pression selon la revendication 8 ou 9, **caractérisé en ce que** les deux parties de paroi extérieure (62, 63) et l'organe de fermeture (68) sont fabriqués à partir du même matériau thermiquement isolant.

11. Nettoyeur haute pression selon l'une quelconque des revendications 5 à 10, **caractérisé en ce que** le réservoir de liquide (24) comprend un couvercle (64) thermiquement isolant, lequel peut être relié sans outil à la paroi extérieure (59).

12. Nettoyeur haute pression selon la revendication 11, **caractérisé en ce que** le couvercle (64) peut être encliqueté avec la paroi extérieure (59).

13. Nettoyeur haute pression selon la revendication 11 ou 12, **caractérisé en ce que** le couvercle (64) et la paroi extérieure (59) sont fabriqués à partir du même matériau thermiquement isolant.
